# DEMANDE DE BREVET EUROPEEN

(11) **EP 1 098 133 A1**
(43) Date de publication de la demande: **09.05.2001**
(21) Numéro de dépôt: 00420228.9
(22) Date de dépôt: 06.11.2000
(51) Int. Cl.: F17C 13/08

(54) **Installation de stockage et de délivrance de gaz**

(30) Priorité: 08.11.1999 FR 9914252
(71) Demandeur: Clesse Industries, 63800 Cournon d'Auvergne (FR)
(72) Inventeur: Arnaud, Sylvain, 38460 Cremieu (FR); Verdier, Jacques, 63670 Le Cendre (FR); Chapalain, Marie, 69100 Villeurbanne (FR)
(74) Mandataire: Maureau, Philippe

(57) **Abrégé**

Cette installation (1) comprend :
- au moins deux bouteilles de gaz (2) équipées, à leurs parties supérieures, de structures de gerbage (4), la structure de gerbage (4) d'une bouteille (2) étant conformée pour constituer un siège apte à recevoir le fond (7) d'une autre bouteille (2), avec calage dans le sens radial ; et
- un détendeur, ainsi qu'éventuellement un appareil dénommé inverseur c'est-à-dire un appareil permettant de basculer d'une première bouteille (2) sur une autre lorsque cette première bouteille (2) est vide ;

Selon l'invention, l'installation (1) comprend un support (3) présentant :
- une première partie (15), conformée sur l'un de ses côtés de manière à pouvoir venir en prise avec la structure de gerbage (4) d'une bouteille (2) et, sur son autre côté, de manière à pouvoir venir en prise avec le fond (7) d'une autre bouteille (2) ; et
- une deuxième partie (16), solidaire de ladite première partie (15) et faisant saillie radialement de celle-ci, conformée pour recevoir le détendeur et/ou ledit inverseur.

## Description

La présente invention concerne une installation de stockage et de délivrance de gaz, notamment à usage domestique.

Il est classique, dans une installation domestique, de jumeler deux bouteilles de gaz par un système mécanique. Ce système comprend un robinet vissé sur une bouteille et un détendeur pour réguler la pression du gaz à la sortie de la bouteille, en vue de l'usage domestique du gaz. Ce système comprend en outre fréquemment un appareil dénommé inverseur, qui permet de basculer d'une bouteille sur l'autre lorsque la première bouteille est vide.

Ces installations comprennent des bouteilles de 13 ou de 35 kilos et sont donc fixes, l'inverseur étant la plupart du temps fixé à un mur voisin.

Il existe désormais de nouveaux modèles de bouteilles ayant un poids de 6 kilos, qui sont moins lourdes et moins encombrantes pour l'utilisateur. Chacune de ces bouteilles est équipée, à sa partie supérieure, d'une structure de gerbage permettant de gerber plusieurs bouteilles afin qu'une autonomie suffisante puisse être obtenue. Chaque structure de gerbage forme un siège apte à recevoir, avec calage radial, le fond d'une bouteille identique. Les robinets de ces bouteilles, ainsi que les raccords de tuyaux adaptables sur eux, sont équipés d'un système à enclenchement permettant le montage ou le démontage rapide dudit raccord.

Dans les installations dépourvues d'inverseur, le détendeur est relié à une première bouteille puis à une autre lorsque la première bouteille est vide. Cette opération implique toutefois des manipulations qui peuvent être relativement fastidieuses à réaliser, de sorte que l'installation comprend la plupart du temps un inverseur. Dans ce cas, l'inverseur est monté sur une paroi voisine, en particulier sur un mur, la connexion de cet inverseur avec les bouteilles se faisant par l'intermédiaire de tuyaux rigides ou souples. Le montage de l'inverseur sur une telle paroi évite tout risque de fuite au niveau des raccords lors des manipulations.

Le montage de l'inverseur sur une paroi conduit toutefois à rendre l'installation fixe, ce qui empêche de déplacer cette installation selon les besoins et limite les possibilités de positionner les bouteilles à l'endroit le plus adéquat selon la configuration des lieux. En particulier, l'installation ne peut être placée sous un évier.

La présente invention vise à remédier à cet inconvénient substantiel.

L'installation qu'elle concerne comprend, de manière connue en soi,
- au moins deux bouteilles de gaz équipées, à leurs parties supérieures, de structures de gerbage, la structure de gerbage d'une bouteille étant conformée pour constituer un siège apte à recevoir le fond d'une autre bouteille, avec calage dans le sens radial ; et
- un détendeur, ainsi qu'éventuellement un appareil dénommé inverseur c'est-à-dire un appareil permettant de basculer d'une première bouteille sur une autre lorsque cette première bouteille est vide.

Selon l'invention, l'installation comprend un support présentant :
- une première partie, conformée sur l'un de ses côtés de manière à pouvoir venir en prise avec la structure de gerbage d'une bouteille et, sur son autre côté, de manière à pouvoir venir en prise avec le fond d'une autre bouteille ; et
- une deuxième partie, solidaire de ladite première partie et faisant saillie radialement de celle-ci, conformée pour recevoir le détendeur et/ou ledit inverseur.

Ladite première partie du support peut ainsi être placée entre deux bouteilles empilées, ce qui permet, grâce à ladite deuxième partie, de monter le détendeur et/ou ledit inverseur sur les bouteilles. Ce montage élimine la nécessité de disposer d'une paroi à proximité pour recevoir le détendeur et/ou ledit inverseur, ce qui permet de rendre l'installation autonome et donc susceptible d'être placée en tout endroit d'un local.

Ladite première partie vient en prise avec les deux bouteilles et n'affecte en aucune manière la possibilité d'empiler ces bouteilles avec calage dans le sens radial.

Cette première partie peut avoir une épaisseur réduite, et la deuxième partie peut être conformée de telle sorte que les détendeurs et/ou ledit inverseur ne fassent que relativement peu saillie au-delà de la paroi latérale des bouteilles. L'installation reste ainsi peu encombrante et susceptible d'être intégrée dans des recoins domestiques peu accessibles pour les manipulations, en particulier en dessous d'un évier.

Ladite première partie peut être conformée pour coopérer avec la structure de gerbage d'une bouteille et le fond de l'autre bouteille par simple engagement axial avec ce fond et cette structure ; de préférence toutefois, cette première partie présente des moyens d'assemblage propres à coopérer avec des surfaces que comprend ladite structure de gerbage et/ou ledit fond de manière à réaliser un assemblage, dans le sens axial, dudit support et de ladite structure de gerbage et/ou ledit fond.

Tout risque de basculement du support sous le poids du détendeur et/ou dudit inverseur est ainsi éliminé lorsque la bouteille supérieure est enlevée.

Selon une forme de réalisation préférée de l'invention dans ce cas,
- la structure de gerbage que comprend une bouteille est constituée par deux portions de collerette diamétralement opposées, qui délimitent conjointement un siège circulaire pour le fond d'une autre bouteille identique, et qui délimitent en outre au moins un espace entre leurs extrémités et au moins une surface au niveau de leur partie inférieure, et
- ladite première partie du support présente au moins une patte conformée pour pouvoir être engagée dans ledit espace et pour être engagée, par pivotement du support par rapport à la structure de gerbage, derrière ladite surface.

L'ensemble forme ainsi un système "à baïonnette", particulièrement simple d'utilisation.

Ladite première partie peut avantageusement affecter la forme d'un anneau. Cette partie peut également être pleine et affecter alors la forme d'un disque, afin de protéger tous les équipements, ainsi que la bouteille, contre les intempéries dans le cas d'une utilisation en plein air telle que par exemple en camping, lorsque la bouteille supérieure est retirée.

Ladite deuxième partie peut quant à elle affecter la forme d'un boîtier, et comprendre une paroi de fond, solidaire de ladite première partie, et un capot comportant le détendeur et/ou ledit inverseur, ce capot présentant des orifices pour le passage des tuyaux de raccordement de ce détendeur et/ou de cet inverseur aux bouteilles.

Ce capot et cette paroi peuvent notamment comprendre des moyens à enclenchement pour permettre le montage ou démontage rapide dudit capot sur ladite paroi de fond.

Ledit support peut comprendre en outre un ou plusieurs logements pour le rangement de différents objets tels que des joints, clefs de montage, notices d'utilisation ou similaires. Il peut également comprendre une ou plusieurs poignées de préhension pour faciliter son transport.

Ce support est avantageusement réalisé en une pièce par moulage d'une matière synthétique, ce qui lui permet d'être particulièrement simple, rapide et peu onéreux à fabriquer.

Pour sa bonne compréhension, l'invention est à nouveau décrite ci-dessous en référence au dessin schématique annexé représentant, à titre d'exemple non limitatif, une forme de réalisation préférée d'une installation de stockage et de délivrance de gaz, qu'elle concerne.

La figure 1 en est une vue en perspective éclatée, cette installation comprenant deux bouteilles de gaz et un support ;

la figure 2 en est une vue de côté, et

la figure 3 est une vue en perspective dudit support, sous un autre angle.

Les figures 1 et 2 montrent une installation domestique 1 de stockage et de délivrance de gaz.

Cette installation 1 comprend deux bouteilles de gaz 2, identiques entre elles, et un support 3.

Chaque bouteille 2 a un poids de six kilos et est équipée, à sa partie supérieure, d'une structure de gerbage 4. Cette structure de gerbage 4 est constituée par deux portions de collerette 5 diamétralement opposées et par deux piétements 6 reliant lesdites portions de collerette 5 à la paroi de la bouteille 2.

Les deux portions de collerette 5 délimitent des parois extérieures courbes 5a inscrites dans un même cercle, le diamètre de ce cercle correspondant au diamètre interne du piétement de fond 7 que comprend chaque bouteille 2. Le piétement 7 d'une bouteille 2 peut ainsi être engagé sur les deux portions 5 d'une autre bouteille 2, avec calage radial. Ladite structure de gerbage 4 permet de gerber deux bouteilles 2 l'une sur l'autre afin qu'une autonomie suffisante puisse être obtenue.

Les deux portions de collerette 5 délimitent en outre des parois supérieures 5b pour l'appui dudit piétement 7, des parois inférieures 5c s'étendant radialement vers l'extérieur par rapport aux branches 6a des piétements 6 qui supportent ces portions 5, et, entre leurs extrémités, deux espaces 8 diamétralement opposés l'un par rapport à l'autre.

Chaque bouteille 2 comprend en outre un robinet 10 propre à recevoir un raccord 11 du tuyau 12 d'acheminement du gaz, ce robinet 10 et ce raccord 11 étant équipés d'un système à enclenchement permettant le montage ou le démontage rapide dudit raccord 11.

Le support 3 représente une partie 15 de forme annulaire et une partie 16 sous forme de paroi plane 17.

L'ensemble est moulé en une seule pièce de matière synthétique.

La partie 15 comprend une embase annulaire 20 dont la zone intérieure est dimensionnée pour pouvoir prendre appui sur les faces 5b des portions de collerette 5.

Cette embase 20 comprend une paroi circulaire 21, coaxiale à elle, faisant saillie dans le sens axial de sa face supérieure ; il apparaît à la figure 2 que le diamètre externe de cette paroi 21 est légèrement inférieur au diamètre interne d'un piétement 7, de sorte que le piétement 7 d'une bouteille 2 peut être engagé, avec calage dans le sens radial, sur cette paroi 21.

L'embase 20 comprend également deux pattes 22 diamétralement opposées, faisant saillie dans le sens axial de la face de cette embase 20 opposée à celle sur laquelle se trouve ladite paroi 21. Ces pattes 22 ont une section transversale en L, c'est-à-dire comprennent chacune une paroi 22a s'étendant dans le sens axial et un rebord terminal 22b, ce rebord 22b faisant saillie radialement vers l'intérieur de l'embase 20. Les deux pattes 22 ont une largeur telle qu'elles peuvent être chacune engagées dans l'un des espaces 8 lorsque ladite embase 20 est amenée en appui contre les faces 5b.

Il apparaît à la figure 2 que la hauteur des parois 22a est telle que les rebords 22b peuvent être engagés au-delà des faces 5c, sans jeu dans le sens axial, lorsque l'embase 20 est posée sur les faces 5b. Cette embase 20, les pattes 22 et les portions de collerette 5 forment ainsi un système "à baïonnette" qui permet le montage rigide, dans le sens axial, du support 3 sur la structure de gerbage 4 d'une bouteille 2.

La partie 16 présente la forme d'un boîtier faisant saillie radialement de la partie 15. Elle est reliée à cette partie 15 par un tenon radial 25.

Cette partie 16 comprend une paroi de fond 26 et un capot 27.

Ce capot 27 comporte, fixés à l'intérieur de lui, le détendeur permettant de réguler la pression du gaz et un appareil couramment dénommé "inverseur", permettant de basculer d'une première bouteille 2 sur l'autre bouteille 2 lorsque la première bouteille est vide.

Ce détendeur et cet inverseur sont commandés par des boutons respectifs 30, 31, situés sur la face extérieure frontale du capot 27.

Ce capot 27 comprend des encoches 32 pour permettre le passage des tuyaux 12 reliant chacun des robinets 10 à l'inverseur.

En outre, le capot 27 présente des nervures faisant saillie de ses parois latérales, au niveau des faces internes de celles-ci, pour permettre son assemblage à la plaque 26, par encliquetage.

En pratique, ainsi que cela se comprend aisément à partir des figures, la partie 15 du support 3 peut être placée entre deux bouteilles 2 devant être empilées, avec engagement des pattes 22 derrière les faces 5c, ce qui permet de réaliser un assemblage du support 3 et d'une bouteille 2, avec liaison dans le sens axial dudit support 3 et de la structure de gerbage 4 de cette bouteille 2.

Le piétement 7 de l'autre bouteille 2 peut alors être engagé sur la paroi 21, ce qui permet le montage, avec calage dans le sens radial, de cette autre bouteille 2 sur le support 3.

Le support 3 élimine la nécessité de disposer d'une paroi à proximité de l'installation 1 pour le montage du détendeur et/ou de l'inverseur, ce qui permet de rendre l'installation autonome et donc susceptible d'être placée en tout endroit d'un local.

L'embase 20 a une épaisseur réduite, de sorte que l'installation conserve substantiellement la même hauteur et qu'elle reste peu encombrante et susceptible d'être intégrée dans des recoins domestiques peu accessibles pour les manipulations, en particulier en dessous d'un évier.

Les pattes 22 évitent tout risque de basculement du support 3 sous le poids du détendeur et/ou dudit inverseur lorsque la bouteille 2 supérieure est enlevée.

Le capot 27 peut, quant à lui, être facilement monté et démonté en vue de l'entretien du détendeur ou de l'inverseur.

Il va de soi que l'invention n'est pas limitée à la forme de réalisation décrite ci-dessus à titre d'exemple mais qu'elle en embrasse, au contraire, toutes les variantes de réalisation. Ainsi, le support 3 peut comprendre un ou plusieurs logements pour le rangement de différents objets tels que des joints, clefs de montage, notices d'utilisation ou similaires ; il peut également comprendre une ou plusieurs poignées de préhension pour faciliter son transport ; il peut intégrer des équipements électriques tel qu'un indicateur de service réserve avec report à distance, permettant à l'utilisateur de connaître à distance l'état de remplissage de ses bouteilles.

## Revendications

1. Installation de stockage et de délivrance de gaz, comprenant :
- au moins deux bouteilles de gaz (2) équipées, à leurs parties supérieures, de structures de gerbage (4), la structure de gerbage (4) d'une bouteille (2) étant conformée pour constituer un siège apte à recevoir le fond (7) d'une autre bouteille (2), avec calage dans le sens radial ; et
- un détendeur, ainsi qu'éventuellement un appareil dénommé inverseur c'est-à-dire un appareil permettant de basculer d'une première bouteille (2) sur une autre lorsque cette première bouteille (2) est vide ;
installation (1) caractérisée en ce qu'elle comprend un support (3) présentant :
- une première partie (15), conformée sur l'un de ses côtés de manière à pouvoir venir en prise avec la structure de gerbage (4) d'une bouteille (2) et, sur son autre côté, de manière à pouvoir venir en prise avec le fond (7) d'une autre bouteille (2) ; et
- une deuxième partie (16), solidaire de ladite première partie (15) et faisant saillie radialement de celle-ci, conformée pour recevoir le détendeur et/ou ledit inverseur.

2. Installation selon la revendication 1, caractérisée en ce que ladite première partie (15) présente des moyens d'assemblage (22) propres à coopérer avec des surfaces (5c) que comprend ladite structure de gerbage (5) et/ou ledit fond (7) de manière à réaliser un assemblage, dans le sens axial, dudit support (3) et de ladite structure de gerbage (4) et/ou ledit fond (7).

3. Installation selon la revendication 2, caractérisée en ce que
- la structure de gerbage (4) que comprend une bouteille (2) est constituée par deux portions de collerette (5) diamétralement opposées, qui délimitent conjointement un siège circulaire pour le fond (7) d'une autre bouteille (2) identique, et qui délimitent au moins un espace (8) entre leurs extrémités et au moins une surface (5c) au niveau de leur partie inférieure, et
- ladite première partie (15) du support (3) présente au moins une patte (22) conformée pour pouvoir être engagée dans ledit espace (8) et pour être engagée, par pivotement du support (3) par rapport à la structure de gerbage (4), derrière ladite surface (5c)

4. Installation selon l'une des revendications 1 à 3, caractérisée en ce que ladite première partie (15) affecte la forme d'un anneau.

5. Installation selon l'une des revendications 1 à 3, caractérisée en ce que ladite première partie est pleine et affecte la forme d'un disque.

6. Installation selon l'une des revendications 1 à 5, caractérisée en ce que ladite deuxième partie (16) affecte la forme d'un boîtier présentant une paroi de fond (26), solidaire de ladite première partie (15), et un capot (27) comportant le détendeur et/ou ledit inverseur, ce capot présentant des orifices (32) pour le passage des tuyaux (12) de raccordement de ce détendeur et/ou de cet inverseur aux bouteilles (2).

7. Installation selon la revendication 6, caractérisée en ce que ledit capot (27) et ladite paroi de fond (26) comprennent des moyens à enclenchement pour permettre le montage ou démontage rapide du capot (27) sur la paroi de fond (26).

8. Installation selon l'une des revendications 1 à 7, caractérisée en ce que ledit support comprend un ou plusieurs logements pour le rangement de différents objets tels que des joints, clefs de montage, notices d'utilisation ou similaires.

9. Installation selon l'une des revendications 1 à 8, caractérisée en ce que ledit support comprend une ou plusieurs poignées de préhension pour faciliter son transport.

10. Installation selon l'une des revendications 1 à 9, caractérisée en ce que ledit support (3) est réalisé en une pièce par moulage d'une matière synthétique.
